# FASCICULE DE BREVET EUROPEEN

(11) **EP 0 203 128 B1**
(45) Date de publication et mention de la délivrance du brevet: **20.09.1989**
(21) Numéro de dépôt: 85905837.2
(22) Date de dépôt: 26.11.1985
(51) Int. Cl.: E04B 1/344, E04B 1/343

(54) **HABITACLE DU TYPE REPLIABLE ET/OU DEMONTABLE**
ZUSAMMENFALTBARES UND/ODER ZERLEGBARES HÄUSCHEN
DWELLING PLACE OF THE FOLDABLE AND/OR DISMOUNTABLE TYPE

(30) Priorité: 26.11.1984 FR 8417969
(43) Date de publication de la demande: 03.12.1986
(73) Titulaire: GRAILLAT, Alain, Paul, Victor, F-38130 Echirolles (FR)
(72) Inventeur: GRAILLAT, Alain, Paul, Victor, F-38130 Echirolles (FR)
(74) Mandataire: Casalonga, Alain
(86) Numéro de dépôt international: FR8500334
(87) Numéro de publication internationale: WO8603243

(56) Documents cités:
- AU-B- 20 711
- FR-A- 2 220 636
- FR-A- 2 388 098
- US-A- 3 359 693

## Description

La présente invention concerne un habitacle du type repliable et/ou démontable dont au moins certains des panneaux formant ses parois peuvent occuper une position déployée et une position repliée en vue d'occuper dans cette dernière position un volume réduit.

On connaît actuellement, notamment dans le domaine du caravaning, de nombreux dispositifs du type repliable. Dans ces dispositifs connus, les panneaux formant les parois sont plats et sont, en position repliée, les uns sur les autres de telle sorte que le volume déterminé par les panneaux lorsqu'ils sont en position dépliée est en conséquence direct des surfaces en vis-à-vis des panneaux lorsque ces derniers sont en position repliée.

On connaît également, par le brevet US-3 359 693 un habitacle repliable qui comprend deux parois transversales repliables vers l'intérieur, deux parois longitudinales formant sur toute leur hauteur des renflements et aptes à être repliées l'une dans l'autre autour des panneaux transversaux repliés, ainsi qu'un toit en deux parties qui sont respectivement repliées sur le bord supérieur des panneaux longitudinaux renflés, ces parties de toit se repliant sur les panneaux longitudinaux.

On connaît en outre, par le brevet AU-B-20 711, un dispositif qui comprend deux panneaux transversaux repliables vers le haut dans son toit et deux panneaux longitudinaux en deux parties mutuellement articulées et respectivement articulées sur son toit et sur son fond de manière à pouvoir être repliées à la manière d'un accordéon.

Ces habitacles connus présentent également un rapport entre leur volume en position dépliée et leur volume en position pliée qui reste important.

La présente invention a, au contraire, pour but d'augmenter considérablement, par rapport aux dispositifs existants, le rapport entre le volume de l'habitacle lorsqu'il est en position déployée et le volume occupé par les panneaux qui le constituent lorsque ces derniers sont en position repliée.

Tel qu'il est revendiqué, l'habitacle du type repliable et/ou démontable selon l'invention comprend deux panneaux transversaux et deux panneaux longitudinaux, un toit et un fond. Lesdits panneaux peuvent occuper une position déployée dans laquelle ils forment, entre le fond et le toit, des parois latérales et une position repliée vers l'intérieur ou rangée dans laquelle ils s'étendent au-dessus dudit fond. Lesdits panneaux longitudinaux présentent chacun un renflement qui, dans leur position déployée, constitue un renflement vers l'extérieur, ces renflements étant tels qu'en position repliée ou rangée, leurs parois inférieures étant l'une en face de l'autre, ils pénètrent l'un dans l'autre, le renflement le plus petit étant apte à loger, en position repliée ou rangée, lesdits panneaux transversaux au-dessus dudit fond.

Conformément à l'invention, la partie inférieure de chacun desdits panneaux longitudinaux constitue le renflement précité, chaque panneau longitudinal comprenant en outre une partie longitudinale supérieure adjacente au renflement de sa partie inférieure et repliable sur une des faces de ce dernier, ledit toit étant séparable de manière à permettre le repliage ou le rangement des panneaux constituant lesdites parois latérales.

Dans une variante selon l'invention, la partie longitudinale supérieure du panneau longitudinal présentant le plus petit renflement est repliable sur la face extérieure de la paroi longitudinale de ce dernier et la partie longitudinale supérieure du panneau longitudinal présentant le plus grand renflement est repliable sur la face intérieure de la paroi longitudinale de ce dernier, les parties longitudinales supérieures -des panneaux longitudinaux s'étendant, en position repliée, entre les parois longitudinales desdits renflements.

Dans une exécution préférée selon l'invention les panneaux transversaux, la paroi longitudinale du renflement du panneau longitudinal à renflement le plus petit, les parties supérieures des panneaux longitudinaux, la paroi longitudinale du renflement du panneau longitudinal à renflement le plus grand et la face supérieure du toit sont planes et empilées au-dessus du fond.

De préférence, selon l'invention, lesdits renflements sont, en section verticale, perpendiculaires aux panneaux, de section en forme de L, l'une des parois desdits renflements de section en forme de L pouvant constituer ladite paroi longitudinale tandis que l'autre constitue une paroi inférieure.

Dans une variante préférée de l'invention, ledit toit est en forme de couvercle de manière à, en position repliée ou rangée au-dessus dudit fond, envelopper lesdits panneaux latéraux, son bord périphérique rejoignant le bord périphérique dudit fond, et de manière à, en position déployée, envelopper la partie supérieure desdits panneaux latéraux.

Selon l'invention, lesdits panneaux longitudinaux peuvent avantageusement présenter des rebords opposés sur lesquels viennent en appui les panneaux transversaux.

Dans une variante, ledit fond est formé par une plaque horizontale. Dans une autre variante, ledit fond est en forme de cuvette, lesdits panneaux latéraux s'étendant à partir des bords supérieurs des parois de cette cuvette.

La présente invention sera mieux comprise à l'étude d'un habitacle autonome du type repliable et/ou démontable décrit à titre d'exemple non limitatif et illustré schématiquement sur le dessin dans lequel :
la figure 1 ;eprésente, à échelle réduite, une vue extérieure en perspective d'un habitacle selon la présente invention ;
la figure 2 représente une coupe transversale en position déployée, de l'habitacle représenté sur la figure 1 ;
la figure 3 représente une coupe transversale correspondant à la figure 2 et repérée sur la figure 3 montrant l'habitacle de la figure 1 en position repliée ;
la figure 4 représente une coupe longitudinale, repérée sur la figure 3, de l'habitacle représenté sur les figures précédentes, en position repliée ;
les figures 5 et 6 montrent en coupe longitudinale, en position déployée et en vue agrandie, la partie haute et au coin de l'habitacle représenté sur les figures précédentes, montrant un moyen de verrouillage du toit.

L'habitacle représenté sur les figures et repéré d'une manière générale par la référence 1 est sensiblement en forme de parallélépipède présentant deux renflements latéraux opposés et comprend, comme on peut le voir notamment sur les figures 1 et 2 et repérés d'une manière générale, un fond horizontal 2, deux parois transversales 3 et 4, deux parois longitudinales 5 et 6 ainsi qu'un toit 7.

En se reportant notamment aux figures 1 et 2, on va maintenant décrire la structure de l'habitacle 1 dans sa position déployée.

Le fond 2 est constitué par une plaque sensiblement rectangulaire destinée à venir en appui sur le sol par l'intermédiaire de pieds 8 répartis sur sa surface inférieure.

Les parois transversales 3 et 4 sont formés par des panneaux plans sensiblement rectangulaires qui s'étendent verticalement et vers le haut à partir de deux bords opposés du fond 2 et qui portent respectivement deux goussets 9 et 10 de forme triangulaire, qui s'étendent vers l'intérieur et qui sont articulés sur le fond 2 à distance de leur face intérieure de telle sorte que les panneaux 3 et 4 peuvent être rabattus vers l'intérieur. Dans les parois transversales 3 et 4 sont prévues des portes d'accès 3a et 4a.

Les parois longitudinales 5 et 6 sont constituées respectivement par des éléments inférieurs 11 et 12 déterminant des renflements latéraux vers l'extérieur 13 et 14 et par des panneaux verticaux 15 et 16 rectangulaires qui prolongent vers le haut les éléments 11 et 12. Les éléments 11 et 12 qui délimitent les renflements vers l'extérieur 13 et 14 sont en section verticale en forme de L dont les branches sont respectivement formées par les panneaux rectangulaires 17a et 18a dont les bords d'extrémité sont adjacents aux deux autres bords du fond 2 et par deux panneaux rectangulaires 17 et 18 dont les bords supérieurs portent les panneaux 15 et 16 par l'intermédiaire de charnières 19 et 20. Les éléments 11 et 12 comprennent également des panneaux transversaux opposés 21 et 22 qui délimitent longitudinalement les renflements 13 et 14 et dont les bords verticaux 23 et 24 constituent des rebords contre lesquels les bords verticaux des faces extérieures des panneaux 3 et 4 viennent en appui. Les bords verticaux opposés des panneaux 15 et 16 portent également des rebords opposés transversaux 25 et 26 contre lesquels également les bords verticaux de la face extérieure des panneaux transversaux 3 et 4 viennent en appui, les bords 23, 25 et 24, 26 étant dans le même plan vertical.

Les rebords 23 et 24 des parois transversales 21 et 22 des éléments 11 et 12 présentent des encoches 27 et 28 débouchant sur leur face verticale et orientées vers le haut et dans lesquelles sont respectivement disposés les axes de boutons 29 et 30 portés par les panneaux transversaux 3 et 4 et s'étendant vers l'extérieur, chacun des rebords 23 et 24 présentant deux encoches 27 et 28 associées à deux boutons 29 et 30 des panneaux 3 et 4, les éléments 11 et 12 étant ainsi portés par les panneaux transversaux 3 et 4.

Le toit 7 est en forme de cuvette et comprend un panneau horizontal rectangulaire 31 et, pour former ses parois latérales orientées vers le bas, deux panneaux longitudinaux rectangulaires 32 et deux panneaux transversaux rectangulaires 33.

Les panneaux transversaux 3 et 4 s'étendent à l'intérieur du couvercle 7, la face intérieure de son panneau horizontal 31 étant en appui contre le bord supérieur de ces panneaux transversaux 3 et 4. L'extrémité supérieure des panneaux longitudinaux 15 et 16 pénètre légèrement à l'intérieur du couvercle 7, les panneaux transversaux 3 et 4 étant en appui contre la face intérieure des parois transversales 33 du couvercle 7 et les panneaux 15 et 16 étant en appui contre la face intérieure des parois longitudinales 32 du couvercle 7.

En se reportant aux figures 2, 5 et 6, on voit que les panneaux transversaux 3 et 4 présentent des évidements rectangulaires 34 ouverts vers le haut et que deux panneaux rectangulaires 35 dont la surface est légèrement inférieure à la surface des évidements rectangulaires 34 leur sont associés. Ces panneaux rectangulaires 35 peuvent occuper une première position dans laquelle ils s'étendent à l'intérieur des évidements 34 et prolongent les panneaux transversaux 3 et 4 comme on le voit sur la figure 5 et une deuxième position dans laquelle ils s'étendent horizontalement à partir du bord inférieur horizontal des évidements 34 des panneaux transversaux 3 et 4 pour par exemple constituer des étagères comme on le voit sur la figure 6. De plus, lorsque les panneaux 35 sont amenés dans leur position horizontale, ils peuvent être repoussés vers l'extérieur au travers des évidements 34 de telle sorte que des ergots 36 qu'ils portent peuvent pénétrer dans des évidements 37 ménagés dans la face intérieure des parois transversales 33 du couvercle 7 pour constituer des moyens de verrouillage du couvercle 7, ces ergots 36 étant aptes à pénétrer dans des évidements 38 ouverts vers le haut des panneaux transversaux 3 et 4 lorsque les panneaux 35 sont dans leur position verticale de manière à les maintenir en alignement avec les panneaux 3 et 4. Afin de pouvoir réaliser les déplacements des panneaux 35 par rapport aux panneaux transversaux 3 et 4, on voit sur les figures 5 et 6 qu'on a prévu des dispositifs repérés d'une manière générale par la référence 39 qui comprennent des axes 40 horizontaux et transversaux solidaires des panneaux 3 et 4 et des plaques 41 solidaires des panneaux 35 et présentant des évidements oblongs 42 dans lesquels pénètrent les axes 40. Bien entendu, d'autres systèmes assurant les mêmes déplacements et verrouillages pourraient être prévus.

On va maintenant décrire comment on peut démonter et replier l'habitacle 1 en vue qu'il atteigne sa position repliée et rangée représentée sur les figures 3 et 4, à partir de sa position déployée visible sur les figures 1 et 2.

Tout d'abord, on tire vers l'intérieur et horizontalement les panneaux 35 de manière à dégager les ergots 36 des évidements 37 prévus dans les panneaux transversaux 33 du couvercle 7 et on fait pivoter vers le haut ces panneaux 35 de manière à les disposer dans les évidements 34 des panneaux transversaux 3 et 4 et en alignement avec ces derniers. Le toit 7 se trouve ainsi déverrouillé.

On sépare en le déplaçant vers le haut le couvercle 7. On démonte et sépare les parois longitudinales 5 et 6 formées par les éléments 11 et 12 et les panneaux 15 et 16, en les soulevant de manière à dégager les axes 29 et 30 portés par les panneaux transversaux 3 et 4 des panneaux 27 et 28 prévues dans les parois transversales 21 et 22 des éléments 11 et 12, les panneaux transversaux 3 et 4 restant verticaux compte tenu du fait qu'ils sont portés par le fond 2 par l'intermédiaire des goussets 9 et 10.

Ensuite, on rabat vers l'intérieur le panneau transversal 3 de manière à l'amener en position horizontale, ce panneau 3 pivotant autour des axes des goussets 9 qui permettent de ménager entre le panneau 3 replié et le fond 2 un espace dans lequel peut par exemple rester à demeure un matelas 43.

On rabat l'autre panneau transversal 4 de manière à l'amener en appui contre la face supérieure du panneau 3 replié, les axes d'articulation des goussets 10, par l'intermédiaire desquels il est articulé sur le fond 2, étant, perpendiculairement au panneau 4, plus décalés que les axes d'articulation des goussets 9 sur le fond 2 de manière à permettre un tel empilage.

Ensuite, on rabat le panneau 16 autour de la charnière 20 de manière à l'amener contre la face extérieure du panneau 18 de l'élément 12 et on dispose cet ensemble au-dessus du panneau 4 comme s'il avait pivoté autour du bord longitudinal d'extrémité du panneau 18a. Ainsi, la face intérieure du panneau 18 vient en appui sur le panneau 4, le panneau 18a s'étend verticalement le long du champ initialement vertical des panneaux 3 et 4 et des parois 22 s'étendent verticalement le long et de chaque côté des bords correspondants des panneaux 3 et 4 initialement disposés en haut et en bas.

On rabat le panneau 15 contre la face intérieure du panneau 17 de l'élément 11. On empile cet ensemble au-dessus de l'ensemble formé par les éléments 12 et le panneau 16 déjà empilé comme s'il avait pivoté autour du bord longitudinal d'extrémité du panneau 17a. Ainsi, le panneau 15 s'étend dans le prolongement du panneau 16 et au-dessus du panneau 16 porté par le panneau 18 et du panneau 15 qu'il porte, le panneau 17a s'étend verticalement à l'opposé du panneau 18a de l'élément 12 et les panneaux transversaux 21 s'étendent verticalement à l'extérieur des panneaux transversaux verticaux 22 de l'élément 12.

Il y a lieu de noter que les différents panneaux doivent être dimensionnés de manière à permettre cet empilage. En particulier, le renflement 14 délimité par l'élément 12 doit présenter, dans le sens longitudinal, entre ses parois transversales 22, une dimension intérieure légèrement supérieure à la hauteur des panneaux 3 et 4 en position déployée, le renflement 13 délimité par l'élément 11 doit présenter entre ses parois transversales 21, une dimension longitudinale intérieure légèrement supérieure à la dimension longitudinale extérieure du renflement 14 délimité par l'élément 12. Afin de rattraper les différences de dimension, on voit notamment sur la figure 4 que les goussets 9 et 10 présentent des évidements 44 qui sont parallèles aux panneaux 3 et 4 qui sont traversés par les axes d'articulation 45 portés par le fond 2, ces évidements oblongs 44 permettant aux panneaux transversaux 3 et 4 d'être déplacés horizontalement après qu'ils aient été en position repliée horizontale.

Pour terminer le repliage de l'habitacle 1, on dispose le couvercle 7 sur l'ensemble déjà rangé de telle sorte que son panneau horizontal 31 s'étende horizontalement au-dessus du panneau 17 de l'élément 11 et que ces parois latérales verticales 32 et 33 s'étendent à l'extérieur jusqu'au bord périphérique du fond 2 et entoure les panneaux repliés et rangés au-dessus du fond 2.

Bien entendu, des moyens de verrouillage du couvercle 7 sur le fond 2 sont prévus, ces moyens de verrouillage pouvant être des moyens classiques et n'ayant pas été, en conséquence, répré- sentés.

Ainsi en position repliée, l'habitacle 1 se présente sous la forme d'un parallélélipède compact occupant uniquement sensiblement le volume du couvercle 7.

Pour déployer et remonter l'habitacle 1 de manière à l'amener dans sa position représentée sur les figures 1 et 2, il suffit d'opérer dans l'autre sens. En résumé, on sépare le couvercle 7, on sépare l'ensemble formé par l'élément 12 et le panneau 16, on sépare l'ensemble formé par l'élément 11 et le panneau 15, on déploie les panneaux transversaux 3 et 4 de manière à les amener verticaux, on déploie les panneaux 15 et 16 et on assemble les ensembles formés par les éléments 11 et 12 et les panneaux 15 et 16 aux panneaux transversaux 3 et 4 grâce aux encoches 27 et 28 prévues sur les éléments 11 et 12 et aux axes 29 et 30 prévus sur les panneaux 3 et 4, on couvre cet ensemble ainsi formé par le couvercle 7 et on rabat les panneaux 35 de manière à verrouiller le couvercle 7 grâce aux ergots 36 sur les panneaux transversaux 3 et 4.

Bien entendu, il est avantageux de prévoir des joints d'étanchéité à tous les endroits nécessaires entre les différents panneaux, en particulier entre les parois latérales 3, 4, 15 et 16 et le couvercle 7, entre les parois latérales 3 et 4 et les parois latérales 11, 15 et 12, 16, entre les parois latérales 3, 4, 17a et 18a et le fond 2, entre les panneaux 15 et 16 et les éléments 11 et 12, et entre les bords du fond 2 et les bords inférieurs des parois latérales 32 et 33 du couvercle 7 lorsque l'habitacle 1 est en position repliée.

L'habitacle qui vient d'être décrit permet, grâce à la structure des renflements 13 et 14 prévus dans les deux parois longitudinales opposées 5 et 6 d'obtenir un espace intérieur à l'habitacle important et un rapport de son volume en position déployée à son volume en position repliée également important.

De plus, comme plusieurs de ses éléments sont séparables, il est facilement démontable et facilement remontable. Il peut en conséquence être monté et démonté ainsi que transporté sans difficultés particulières par exemple sur un véhicule automobile.

La présente invention ne se limite pas à l'exemple ci-dessus décrit. Bien d'autres variantes de réalisation sont possibles sans sortir du cadre défini par les revendications annexées.

## Revendications

1. Habitacle du type repliable et/ou démontable comprenant deux panneaux transversaux (3, 4) et deux panneaux longitudinaux (5, 6), un toit (7) et un fond (2), dont lesdits panneaux peuvent occuper une position déployée dans laquelle ils forment, entre le fond et le toit, des parois latérales et une position repliée vers l'intérieur ou rangée dans laquelle ils s'étendent au-dessus dudit fond, lesdits panneaux longitudinaux présentant chacun un renflement (13, 14) qui, dans leur position déployée, constitue un renflement vers l'extérieur, ces renflements étant tels qu'en position repliée ou rangée, leurs parties inférieures étant l'une en face de l'autre, ils pénètrent l'un dans l'autre, le renflement le plus petit (14) étant apte à loger, en position repliée ou rangée, lesdits panneaux (3, 4) transversaux au-dessus dudit fond, caractérisé par le fait que la partie inférieure de chacun desdits panneaux longitudinaux (5, 6) constitue le renflement précité (13, 14), chaque panneau longitudinal (5, 6) comprenant en outre une partie longitudinale supérieure (15, 16) adjacente au renflement de sa partie inférieure et repliable sur une des faces de ce dernier, ledit toit (7) étant séparable de manière à permettre le repliage ou le rangement des panneaux constituants lesdites parois latérales (3, 4, 5, 6).

2. Habitacle selon la revendication 1, caractérisé par le fait que la partie longitudinale supérieure (16) du panneau longitudinal (6) présentant le plus petit renflement (14) est repliable sur la face extérieure de la paroi longitudinale (18) de ce dernier et la partie longitudinale supérieure (15) du panneau longitudinal (5) présentant le plus grand renflement (13) est repliable sur la face intérieure de la paroi longitudinale (17) de ce dernier, les parties longitudinales supérieures (15, 16) des panneaux longitudinaux s'étendant, en position repliée, entre les parois longitudinales (17, 18) desdits renflements (13, 14).

3. Habitacle selon l'une des revendications 1 et 2, caractérisé par le fait que les panneaux transversaux (3, 4), la paroi longitudinale (18) du renflement (14) du panneau longitudinal (6) à renflement le plus petit, les parties supérieures (15, 16) des panneaux longitudinaux (5, 6), la paroi longitudinale (17) du renflement (13) du panneau longitudinal (5) à renflement le plus grand et la face supérieure (31) du toit (7) sont planes et empilées au-dessus du fond (2).

4. Habitacle selon l'une des revendications précédentes, caractérisé par le fait que lesdits renflements (13, 14) sont, en section verticale, perpendiculaires aux panneaux, de section en forme de L.

5. Habitacle selon la revendication 4, caractérisé par le fait que l'une des parois (17, 18) desdits renflements (13, 14) de section en forme de L constitue ladite paroi longitudinale tandis que l'autre (17a, 18a) constitue une paroi inférieure.

6. Habitacle selon l'une quelconque des revendications précédentes, caractérisé par le fait que ledit toit (7) est en forme de couvercle de manière à, en position repliée ou rangée au-dessus dudit fond, envelopper lesdits panneaux latéraux, son bord périphérique rejoignant le bord périphérique dudit fond, et de manière à, en position déployée, envelopper la partie supérieure desdits panneaux latéraux.

7. Habitacle selon l'une quelconque des revendications précédentes, caractérisé par le fait que lesdits panneaux longitudinaux (5, 6) présentent des rebords opposés (23, 25 ; 24, 26) sur lesquels viennent en appui les panneaux transversaux (3, 4).

8. Habitacle selon l'une quelconque des revendications précédentes, caractérisé par le fait que ledit fond (2) est formé par une plaque horizontale.

9. Habitacle selon l'une quelconque des revendications précédentes, caractérisé par le fait que ledit fond (2) est en forme de cuvette, lesdits panneaux latéraux s'étendant à partir des bords supérieurs des parois de cette cuvette.

## Claims

1. Dwelling place of the foldable and/or dismountable type comprising two transverse panels (3,4) and two longitudinal panels (5,6), a roof (7) and a base (2), the said panels of which can assume an opened-out position in which they form, between the base and the roof, sidewalls and a folded-in or stored position in which they extend above the said base, the said longitudinal panels each having a bulge (13,14) which, in their opened-out position, constitutes an outward bulge, these bulges being such that in the folded or stored position, their lower parts being opposite one another, they penetrate one another, the smallest bulge (14) being capable of accommodating in the folded or stored position, the said transverse panels (3,4) on top of the said base, characterized in that the lower part of each of the said longitudinal panels (5,6) constitutes the abovementioned bulge (13,14), each longitudinal panel (5,6) additionally comprising a longitudinal upper part (15,16) adjacent to the bulge of its lower part and foldable onto one of the faces of the latter, the said roof (7) being separable so as to allow the folding or storage of the panels constituting the said sidewalls (3,4,5,6).

2. Dwelling place according to Claim 1, characterized in that the longitudinal upper part (16) of the longitudinal panel (6) having the smallest bulge (14) is foldable onto the outer face of the longitudinal wall (18) of the latter and the longitudinal upper part (15) of the longitudinal panel (5) having the largest bulge (13) is foldable onto the inner face of the longitudinal wall (17) of the latter, the longitudinal upper parts (15,16) of the longitudinal panels extending, in the folded position, between the longitudinal walls (17,18) of the said bulges (13,14).

3. Dwelling place according to one of Claims 1 and 2, characterized in that the transverse panels (3,4), the longitudinal wall (18) of the bulge (14) of the longitudinal panel (6) with the smallest bulge, the upper parts (15,16) of the longitudinal panels (5,6), the longitudinal wall (17) of the bulge (13) of the longitudinal panel (5) with the largest bulge and the upper face (31) of the roof (7) are plane and stacked on top of the base (2).

4. Dwelling place according to one of the preceding claims, characterized in that the said bulges (13,14) are, in vertical section, perpendicular to the panels, of L-shaped cross-section.

5. Dwelling place according to Claim 4, characterized in that one of the walls (17,18) of the said bulges (13,14) of L-shaped cross-section constitutes the said longitudinal wall whereas the other (17a, 18a) constitutes a lower wall.

6. Dwelling place according to any one of the preceding claims, characterized in that the said roof (7) is in the form of a cover so that, in the folded or stored position on top of the said base, it envelops the said side panels, its peripheral edge joining the peripheral edge of the said base, and so that, in the opened-out position, it envelops the upper part of the said side panels.

7. Dwelling place according to any one of the preceding claims, characterized in that the said longitudinal panels (5,6) have opposite shoulders (23,25 ; 24,26) against which the transverse panels (3,4) rest.

8. Dwelling place according to any one of the preceding claims, characterized in that the said base (2) is formed by a horizontal plate.

9. Dwelling place according to any one of the preceding claims, characterized in that the said base (2) is basin-shaped, the said side panels extending from the upper edges of the walls of this basin.

## Patentansprüche

1. Zusammenklappbare und/oder zerlegbare Kabine mit zwei Querplatten (3, 4) und zwei Längsplatten (5, 6), einem Dach (7) und einem Boden (2), bei welcher die genannten Platten eine auseinandergeklappte Lage, in der sie zwischen dem Boden und dem Dach Seitenwände bilden, und eine nach innen zusammengeklappte oder geordnete Lage einnehmen können, in der sie flach auf dem genannten Boden liegen, wobei die genannten Längsplatten jeweils eine Verdickung (13, 14) aufweisen, die bei auseinandergeklappter Lage eine nach außen gerichtete Verdickung bildet, welche Verdickungen so ausgeführt sind, daß ihre unteren Teile in zusammengeklappter oder geordneter Lage, in der ihre unteren Teile einander gegenüberstehen, ineinander greifen, wobei die kleinste Verdickung (14) in zusammengeklappter oder geordneter Lage die genannten Querplatten (3, 4) oberhalb des genannten Bodens aufnehmen kann, dadurch gekennzeichnet, daß der untere Teil jeder der genannten Längsplatten (5, 6) die erwähnte Verdickung (13, 14) bildet, daß jede Längsplatte (5, 6) außerdem einen oberen Längsteil (15, 16) aufweist, der an die Verdickung seines unteren Teils angrenzt und auf eine der Seiten der letzteren klappbar ist, und daß das genannte Dach (7) abnehmbar ist, so daß die die genannten Seitenwände bildenden Platten (3, 4, 5, 6) zusammengeklappt oder geordnet werden können.

2. Kabine nach Anspruch 1, dadurch gekennzeichnet, daß der obere Längsteil (16) der Längsplatte (6), die die kleinste Verdickung (14) aufweist, auf die Außenseite der Längswand (18) dieser Verdickung klappbar ist und der obere Längsteil (15) der Längsplatte (5), die die größte Verdickung (13) aufweist, auf die Innenseite der Längswand (17) dieser Verdickung klappbar ist, und daß die oberen Längsteile (15, 16) der Längsplatten sich in zusammengeklapptem Zustand zwischen den Längswänden (17, 18) der genannten Verdickungen (13, 14) erstrecken.

3. Kabine nach einem der Ansprüche 1 und 2, dadurch gekennzeichnet, daß die Querplatten (3, 4), die Längswand (18) der Verdickung (14) der Längsplatte (6) mit der kleinsten Verdickung, die oberen Teile (15, 16) der Längsplatten (5, 6), die Längswand (17) der Verdickung (13) der Längsplatte (5) mit der größten Verdickung und die Oberseite (31) des Daches (7) eben sind und über dem Boden (2) gestapelt sind.

4. Kabine nach einem der vorhergehenden Ansprüche, dadurch gekennzeichnet, daß die genannten Verdickungen (13, 14) im Vertikalschnitt senkrecht zu den Platten L-förmigen Querschnitt haben.

5. Kabine nach Anspruch 4, dadurch gekennzeichnet, daß die eine der Wände (17, 18) der genannten Verdickungen (13, 14) von L-förmigen Querschnitt die genannte Längswand bildet, während die andere (17a, 18a) eine untere Wand bildet.

6. Kabine nach einem der vorhergehenden Ansprüche, dadurch gekennzeichnet, daß das genannte Dach (7) wannenförmig ist, so daß es in zusammengeklappter oder über dem genannten Boden geordneter Lage die genannten Seitenplatten umfaßt, wobei sein Außenrand auf den Außenrand des genannten Bodens trifft, und daß es in auseinandergeklappter Lage den oberen Teil der genannten Seitenplatten umfaßt.

7. Kabine nach einem der vorhergehenden Ansprüche, dadurch gekennzeichnet, daß die genannten Längsplatten (5, 6) einander gegenüberliegende Leisten (23, 25 ; 24, 26) aufweisen, an denen sich die Querplatten (3, 4) abstützen.

8. Kabine nach einem der vorhergehenden Ansprüche, dadurch gekennzeichnet, daß der genannte Boden (2) durch eine waagerechte Platte gebildet wird.

9. Kabine nach einem der vorhergehenden Ansprüche, dadurch gekennzeichnet, daß der genannte Boden (2) die Form einer Schale hat, und daß die genannten Seitenplatten von dem oberen Rand der Wände dieser Schale ausgehen.
